# EUROPÄISCHE PATENTSCHRIFT

(11) **EP 0 394 380 B1**
(45) Veröffentlichungstag und Bekanntmachung des Hinweises auf die Patenterteilung: **13.05.1992**
(21) Anmeldenummer: 89907127.8
(22) Anmeldetag: 15.06.1989
(51) Int. Cl.: A63C 9/081, A63C 9/085

(54) **SICHERHEITSSKIBINDUNG**
SKI SAFETY BINDING
FIXATION DE SECURITE POUR SKI

(30) Priorität: 04.07.1988 AT 1720/88
(43) Veröffentlichungstag der Anmeldung: 31.10.1990
(73) Patentinhaber: HTM Sport- und Freizeitgeräte Gesellschaft m.b.H., A-2320 Schwechat (AT)
(72) Erfinder: FREISINGER, Henry, A-1210 Wien (AT); BRUNNHUBER, Egon, A-1232 Wien (AT)
(74) Vertreter: Szász, Tibor, Dipl.-Ing.
(86) Internationale Anmeldenummer: EP8900670
(87) Internationale Veröffentlichungsnummer: WO9000078

(56) Entgegenhaltungen:
- EP-A- 0 257 244
- WO-A-82/02495
- DE-A- 3 539 969
- DE-U- 8 633 619

## Beschreibung

Die Erfindung betrifft eine Sicherheitsskibindung gemäß dem Oberbegriff des Anspruches 1.

Eine derartige Sicherheitsskibindung ist beispielsweise in der WO82/02495 beschrieben (s.Fig.14,15). Bei dieser bekamten Skibindung sind die Sohlenhalter als um je eine Hochachse verschwenkbare Winkelstücke ausgebildet, deren einer Schenkel die Skischuhsohle hält, während am anderen Schenkel jeweils ein Winkelhebel angelenkt ist. Die zueinander gerichteten Enden der Winkelhebel sind gelenkig miteinander verbunden uni von einer Schenkelfeder in Schließrichtung der Skibindung beaufschlagt. Die freien Enden der Winkelhebel sind nach vorne gerichtet. Bei einem Auslenken der Sohlenplatte berührt das freie Ende eines Winkelhebels einen skifesten Anschlag, was ein Verschwenken der Winkelhebel und der Sohlenhalter bewirkt.

Diese bekannte Skibindung hat den Nachteil, daß der Vorderbacken aus vielen relativ zueinander beweglichen Einzelteilen besteht. Dadurch können einerseits an vielen Stellen schwer kontrollierbare Reibungskräfte auftreten, andererseits ist auch die Fertigung einer aus so vielen Einzelteilen bestehenden Skibindung aufwendig. Insbesondere ist bei dieser bekannten Skibindung für die Rückstellung der Verriegelungselemente und der Sohlenhalter nach einer Sicherheitsauslösung eine von der Auslösefeder, die im Fersenhalter angebracht ist und die Plattenbewegung steuert, getrennte Rückstellfeder erforderlich. Außerdem ist bei dieser bekannten Skibindung im Falle einer Skidurchbiegung aufgrund von Geländeunebenheiten nur ein geringfügiger Längsausgleich möglich, bevor ein Verklemmen eintritt.

Eine etwas andere Lösung ist aus der AT-PS 372.867 bekannt. Bei dieser Skibindung stützen sich die Sohlenhalter in der Fahrtstellung an einem skifesten Widerlager ab. Dadurch entsteht bei einer Skidurchbiegung ein überhöhter Druck der Widerlager auf die Sohlenhalter, der von diesen auf die Skischuhsohle übertragen wird, was zu Verspannungen und damit zu verschlechterten Skifahreigenschaften und Auslösewerten führen kan.

Die vorliegende Erfindung hat es sich zum Ziel gesetzt, die genannten Nachteile zu vermeiden und eine Skibindung der eingangs genannten Art in ihrem Aufbau kompakter zu gestalten. uni die Anzahl der einzelnen Bauteile zu verringern. Weiters sollen Verspannungen der Skischuhsohle bzw. ein Verklemmen von Bindungsteilen bei Skidurchbiegung zuverlässig vermieden werden.

Gelöst wird die gestellte Aufgabe erfindungsgemäß durch die kennzeichnenden Merkmale des Anspruches 1. Dadurch, daß das Verriegelungs- und das Steuerelement an einer mittig zwischen den Sohlenhalterbolzen auf der Sohlenplatte angeordneten Achse schwenkbar gelagert ist, wird ein kompakter Aufbau der Skibindung mit einer geringen Anzahl von Bauteilen erreicht. Durch die Anordnung des stabförmigen Steuerelementes in einer Freistellung des längsverschiebbaren Gehäuses wird ein Verspannen der Skischuhsohle oder ein Verklemmen der Bindungsgrundplatte zuverlässig vermieden. Ein in Skilängsrichtung verschiebbar angeordnetes Gehäuse ist aus der AT-PS 384.950 für sich bekannt.

Die Ausgestaltung nach den Merkmalen des Anspruches 2 ermöglicht eine gemeinsame Bewegung des Verriegelungselementes mit dem Steuerelement.

Durch die Maßnahme des Anspruches 3 wird die Verwendung von zusätzlichen Bauteilen eingespart.

Die Maßnahme des Anspruches 4 erleichtert dem Bindungsmonteur die Montage bzw. Längenanpassung der Skibindung ohne zeitraubende Manipulationen.

Die Merkmale des Anspruches 5 gewährleisten, daß die Skibindung nach einer Sicherheitsauslösung selbsttätig wieder in die einstiegsbereite Stellung gelangt.

Durch die Merkmale des Anspruches 6 wird eine zuverlässige Verbindung zwischen Gehäuse und Sohlenplatte auch beim Verschwenken der Sohlenplatte bei gleichzeitiger Vermeidung der Gefahr des Verklemmens gewährleistet. Diese Maßnahme ist aus der bereits genannten AT-PS 384.950 mit ihren Vorteilen für sich bekannt.

Vorteilhafterweise erstreckt sich, wie in Anspruch 7, der obere horizontale Bereich eines Trägerelememetes im wesentlichen über die Breite eines vorderen Endbereiches der Sohlenplatte.

Die Ausgestaltung nach dem kennzeichnenden Teil des Anspruches 8 ermöglicht dem Konstrukteur, Ausschwenkpunkt und Ausschwenkbereich des Sohlenhalters wahlweise zu gestalten.

Weitere Vorteile und Einzelheiten der Erfindung werden nun anhand der Zeichnung, die ein Ausführungsbeispiel zeigt, näher beschrieben.

Dabei zeigen: Fig.1 die erfindungsgemäße Skibindung im Längsschnitt, Fig.2 den Vorderbacken gemäß Fig.1 in größerem Maßstab, Fig.3 eine Draufsicht dazu, teilweise geschnitten nach der Linie III-III der Fig.2, Fig.4 den Vorderbacken bei teilweise verschwenkter Sohlenplatte, Fig.5 den Vorderbacken am Auslösepunkt, teilweise geschnitten nach der Linie V-V der Fig.2, Fig.6 den Vorderbacken bei erfolgter Auslösung, und Fig.7 den Vorderbacken bei der Rückstellbewegung.

In der folgenden Beschreibung beziehen sich die Bezeichnungen vorne, hinten, links und rechts auf die Fahrtstellung der Skibindung, d.h. vorne bedeutet zur Skispitze hin gerichtet usw.

In Fig.1 ist eine nachfolgend näher zu beschreibende komplette Sicherheitsskibindung erkennbar. Die mit strichpunktierten Linien dargestellten Teile sind nicht Gegenstand der Erfindung und wurden nur der besseren Übersicht wegen dargestellt. Auf einem Ski 1 sind mittels teilweise nur angedeuteter Schrauben 2 eine Grundplatte 3 für einen Vorderbacken 10 und eine Montageplatte 5 für eine in bekannter Weise an einem Drehzapfen 6 schwenkbar gelagerte Sohlenplatte 20 befestigt. Die Sohlenplatte 20 trägt weiters einen Fersenhalter 30 sowie eine Skibremse 40, die bekannter Bauart sind, keinen Gegenstand der Erfindung bliden und daher auch nicht näher beschrieben werden.

In den Fig.2 und 3 ist der erfindungsgemäße Vorderbacken 10 in der Fahrtstellung der Skibindung dargestellt. Die Grundplatte 3 weist an beiden Seiten sich in Skilängsrichtung erstreckende, nach oben ragende Führungsschienen 3a auf. Auf der Grundplatte 3 ist ein Gehäuse 4 mittels seiner Basis 4a längsverschiebbar aber nicht abhebbar gelagert. Im hinteren Bereich des Gehäuses 4 ist eine Freistellung 4b für später noch zu beschreibende Teile des Vorderbackens 10 vorgesehen. Die Freistellung 4b weist an ihren seitlichen Rändern Anschläge 4c auf. An der Unterseite des Gehäuses 4 ist in dessen vorderem Bereich 4e eine in einer quer zur Skilängsrichtung und normal zur Skioberseite verlaufenden Ebene liegende Wegbegrenzung 4f vorhanden, welche gemeinsam mit dem Kopf der Schraube 2 die korrekte Positionierung des Gehäuses 4 relativ zur Grundplatte 3 bei der Längenanpassung der Skibindung ermöglicht. In einem oberen Bereich 4g des Gehäuses 4 ist an der der Freistellung 4b zugewandten Seite eine Führungsnut 4h ausgenommen. Die Führungsnut 4h verläuft entlang eines Kreisringstückes, dessen Mittellinie entlang eines Kreises gezogen ist, dessen Mittelpunkt in der Achse des Drehzapfens 6 liegt. Weiters sind im Gehäuse 4 Durchgangsbohrungen 4i für die Schrauben 2 vorgesehen. Eine quer verlaufende Innenwand 4j der Freistellung 4b ist seitlich mit je einer Steuerkurve 4d versehen.

Ein vorderer Endbereich 20a der Sohlenplatte 20 ist als Lagerstelle für Sohlenhalter 7 und einen noch näher zu beschreibenden Auslösemechanismus ausgebildet. Dazu weist die Sohlenplatte 20 an ihrem vorderen Endbereich 20a sich nach vorne erstreckende Laschen 20b auf. Im mittleren Breitenbereich des vorderen Endbereiches 20a der Sohlenplatte 20 erstreckt sich ein vertikaler beschnitt 20c. An den vertikalen Abschnitt 20c schließt ein nach vorne gerichteter horizontaler Abschnitt 20d an. Die Sohlenplatte 20 weist außerdem. an beiden Seiten hier nicht näher beschriebene Führungen 20e für einen nicht dargestellten hinteren Sohlenplattenteil auf. Ein Trägerelement 20f ist mit dem vorderen Endbereich 20a der Sohlenplatte 20 als Lagereinheit 20g ausgebildet. Ein unterer horizontaler Bereich 20h des Trägerelementes 20f erstreckt sich teilweise unter der Sohlenplatte 20, teilweise vor ieser. Daran schließt ein vertikaler Bereich 20i an, der zumindest teilweise parallel zum vertikalen Abschnitt 20v des vorderen Endbreiches 20a der Sohlenplatte 20 verläuft. Der vertikale Bereich 20i des Trägerelementes 20f weist an. beiden Seiten schräg verlaufende Anlageflächen 20n für die Sohlenhalter 7 auf. Ein an den vertikalen Bereich 20i des Trägerelementes 20f anschließender oberer horizontaler Bereich 20j erstreckt sich im wesentlichen über die Breite des vorderen Endbereiches 20a der Sohlenplatte 20. Im oberen horizontalen Bereich 20j ist ein Schlitz 20k vorgesehen, in welchem sich der horizontale Abschnitt 20d des vorderen Endbereiches 20a der Sohlenplatte 20 erstreckt. Der obere horizontale Bereich 20j besitzt weiters einen nach oben ragenden Vorsprung 20m, der mit Spiel in die Führungsnut 4h des Gehäuses 4 eingreift. An der dem Skischuh zugewandten Seite ist der obere horizontale Bereich 20j als Sohlenniederhalter 20o ausgebildet.

In der Lagereinheit 20g sind eine vertikal verlaufende mittlere Achse 12 und zwei ebenfalls vertikal verlaufende Sohlenhalterbolzen 11 verankert. An den Sohlenhalterbolzen 11 sind die Sohlenhalter 7 angelenkt. Die Sohlenhalter 7 sind in ihrem hinteren Bereich in bekannter und daher nicht näher beschriebener Weise mit Anlageflächen für Skischuhschohlen ausgestattet. An ihrem vorderen Ende weisen die Sohlenhalter 7 nach unten gerichtete Zapfen 7a auf, deren Funktion später noch genauer beschrieben wird. An ihrer der Skilängsachse zugewandten Seite sind die Sohlenhalter 7 in ihrem vorderen Bereich in der Draufsicht kurvenförmig ausgebildet, wobei jede Kurve 7b in einem Riegelanschlag 7c endet. An dem dem Riegelanschlag 7c abgewandten Ende der Kurve 7b ist eine Anschnappkante 7d vorgesehen.

An der Achse 12 sind ein Verriegelungselement 8 und ein mit diesem gemeinsam verschwenkbares Steuerelement 9 angelenkt. Das Verriegelungselment 8 ist in der Draufsicht etwa herzförmig ausgebildet und weist Bogen 8a und zusammenlaufende gekrümmte Flächen 8b auf. Das Steuerelement 9 ist etwa stabförmig gestaltet und erstreckt sich, in der Fahrtstellung der Skibindung betrachtet, im Bereich der Skilängsachse von der Achse 12 nach vorne.

Tritt nun eine seitliche Belastung auf, so wird die Sohlenplatte 20 verschwenkt. Dabei nimmt sie das Verriegelungselement 8 und das Steuerelement 9 mit. Sobald das Steuerelement 9 den Anschlag 4c erreicht hat (s.Fig.4), beginnt es gemeinsam mit dem Verriegelungselement 8 um die Achse 12 zu schwenken. Bei einer den Elastizitätsbereich der Skibindung überschreitenden Kraft werden die Sohlenplatte 20 einerseits und die Einheit aus Verriegelungselement 8 und Steuerelement 9 andererseits weiterverschwenkt, bis der in der Schwenkrichtung gesehen voraneilende Sohlenhalter 7 mit seiner Abschnappkante 7d aus dem Bereich des Bogens 8a des Verriegelungselementes 8 freikommt (s. Fig.5) und den hier nicht dargestellten Skischuh ohne weiteren Kraftaufwand freigibt. Ein übermäßiges Verdrehen des Verriegelungselementes 8 und damit der Sohlenplatte 20 wird dabei dadurch verhindert, daß das Verriegelungselement 8 mit seiner der Verschwenkrichtung abgewandten gekrümmten Fläche 8b am Riegelanschlag 7c des zugehörigen Sohlenhalters 7 anliegt. Der Zapfen 7a begrenzt dabei dei Drehbewegung des Sohlenhalters 7 (s. Fig 6).

Wird nun die Sohlenplatte 20 nach einer Sicherheitsauslösung in die zentrierte Lage (Fahrtstellung) zurückbewegt, (s. Fig 7) so kommt der zugehörige Bogen 8a des Verriegelungselementes 8 mit der Steuerkurve 4d des Gehäuses 4 in Kontakt. Beim weiteren Zurückschwenken der Sohlenplatte 20 werden somit das Verriegelungselement 8 gemeinsam mit dem Steuerelement 9 und gleichzeitig, durch das Zusammenwirken zwischen der Abschnappkante 7d des Sohlenhalters 7 mit der zugehörigen gekrümmten Fläche 8b des Verriegelungselementes 8, auch der ausgeschwenkte Sohlenhalter 7 in die Ausgangsposition zurückgebracht.

## Patentansprüche

1. Sicherheitsskibindung mit einer in einer Horizontalebene um einen skifesten Drehzapfen verschwenkbaren Sohlenplatte, auf die ein Skischuh aufsetzbar ist und die mit einem an der Sohlenplatte befestigten Fersenhalter zur Halterung des fersenseitigen Endbereiches des Skischuhes sowie mit zwei zweiarmigen Sohlenhaltern zur Halterung des Zehenbereiches des Schuhs versehen ist, welche Sohlenhalter an der Sohlenplatte um senkrechte Achsen schwenkbar gelagert sind und welche mit einem Hebelarm an der Sohlenkante des Skischuhs und mit ihrem anderen Hebelarm an einem Verriegelungselement anliegen, wobei die Sohlenhalter über am Ski angeordnete Anschläge gesteuert werden, so daß zumindest einer von diesen nach einem Verschwenken der Sohlenplatte um ein bestimmtes Maß die Sohlenkante des Skischuhs freigibt, dadurch gekennzeichnet, daß das Verriegelungselement (8) auf einer weiteren Achse (12) schwenkbar gelagert ist, die zwischen den Achsen (11) für die Sohlenhalter (7) auf der Sohlenplatte (20) angeordnet ist und parallel zu diesen verläuft, wobei das Verriegelungselement (8) - in der Draufsicht betrachtet - etwa herzförmig ausgebildet ist, dessen Spitzenbereich abgeschrägt ist und dessen zwei Bögen (8a) mit anschließenden zusammenlaufenden gekrümmten Flächen (8b) die Abstützungen für die beiden Sohlenhalter (7) in deren Fahrtstellung bzw. ausgeschwenkter Lage bilden, daß ein in der Fahrtstellung beide Sohlenhalter übergreifendes Gehäuse (4), wie für sich bekannt, auf einer skifesten Grundplatte (3) längsverschiebbar gelagert ist, und daß ein das Verriegelungselement (8) betätigendes etwa stabförmiges Steuerelement (9) vorgesehen ist, dessen Längsachse die Achse (12) des Verriegelungselementes (8) schneidet und sich in der Fahrtstellung in Plattenlängsrichtung erstreckt, welches Steuerelement (9) sich in der ausgelenkten Lage der Sohlenplatte (20) an je einem der beiden - in Skiquerrichtung betrachtet - beabstandeten Anschläge (4c) des Gehäuses (4) abstützt.

2. Bindung nach Anspruch 1, dadurch gekennzeichnet, daß das Steuerelement (9) an seinem dem Verriegelungselement (8) zugewandten Endbereich mit einem Lagerauge versehen ist, welches gemeinsam mit dem Verriegelungselement (8) an dessen Achse (12) gelagert ist.

3. Bindung nach Anspruch 1, dadurch gekennzeichnet, daß die Anschläge (4c) an den seitlichen Innenwänden des Gehäuses (4) ausgebildet bzw. vorgesehen sind.

4. Bindung nach Anspruch 1, dadurch gekennzeichnet, daß an der Unterseite des Gehäuses (4) in dessen vorderem Bereich (4e) eine in einer quer zur Skilängsrichtung und normal zur Skioberseite verlaufenden Ebene liegende Wegbegrenzung (4f) zur Positionierung des Gehäuses (4) bei der Längenanpassung der Skibindung vorgesehen ist.

5. Bindung nach Anspruch 1 und 3, dadurch gekennzeichnet, daß das Gehäuse (4) mit einer quer verlaufenden Innenwand (4j) versehen ist, welche seitlich je eine Steuerkurve (4d) trägt, an der sich nach einem seitlichen Ausschwenken der Sohlenplatte (20) der ihr zugehörige Bogen (8a) des Verriegelungselementes (8) abstützt.

6. Bindung nach Anspruch 1 und 3, dadurch gekennzeichnet, daß, wie an sich bekannt, an der Innenseite des oberen Bereiches (4g) des Gehäuses (4) eine Führungsnut (4h) vorgesehen ist, die entlang eines Kreisringstückes, dessen Mittellinie entlang eines Kreises gezogen ist und dessen Mittelpunkt in der Achse des skifeste! Drehzapfens (6) liegt, verläuft, in welche Führungsnut (4h) ein im oberen horizontalen Bereich (20j) vorgesehener, nach oben ragender Vorsprung (20m) der Sohlenplatte (20) mit Spiel eingreift, und daß das Gehäuse (4) gegenüber der Grundplatte (3) in Skilängsrichtung verschiebbar ist.

7. Bindung nach Anspruch 1 und 3, dadurch gekennzeichnet, daß der obere horizontale Bereich (20j) eines Trägerelementes (20f) sich im wesentlichen über die Breite eines vorderen Endbereiches (20a) der Sohlenplatte (20) erstreckt.

8. Bindung nach Anspruch 1, dadurch gekennzeichnet, daß die dem Verriegelungselement (8) zugewandten Arme jedes Sohlenhalters (7) an ihrem freien Endbereich jeweils einen nach unten gerichteten Zapfen (7a) aufweisen, welcher als weiterer Anschlag dient, und daß diese Arme an ihrer der Skilängsachse zugewandten Seite in ihrem vorderen Bereich je eine Kurve (7b) tragen, an der das Verriegelungselement (8) in der Fahrtstelllung mit seiner zugehörigen gekrümmten Fläche (8b) anliegt, daß jede Kurve (7b) in einem Riegelanschlag (7c) endet, und daß jede Kurve (7b) an ihrem dem Riegelanschlag (7c) abgewandten Ende eine Abschnappkante (7d) aufweist, mit welcher der Sohlenhalter (7) in der ausgelösten Lage der Bindung entlang der gekrümmten Fläche (8b) des Verriegelungselementes (8) gleitbeweglich abgestützt ist.

## Claims

1. A safety ski binding comprising a sole plate mounted on a pivot pin at a fixed position on a ski, for pivoting in a horizontal plane and adapted to have a ski boot placed thereon, a heel retainer secured to said sole plate for retaining the heel-side end portion of said ski boot, and a pair of two-armed sole clamp members for retaining the toe portion of said ski boot, said sole clamp members being mounted on said sole plate for pivoting about respective vertical axes, with one lever arm thereof engaging the sole rim of said ski boot, and the other lever arm taking support on a locking element, said sole clamp members being controlled through stop members provided on said ski, so that at least one of them releases said sole rim of said ski boot in response to said sole plate pivoting about a determined angle, characterized in that said locking element (8) is pivotally mounted on a further axle pin (12) provided on said sole plate (20) between the axls pins (11) for said sole clamp members (7) and extending parallel thereto, said locking element (8) being - when viewed from on top -approximately in the shape of a heart having its pointed end portion chamfered and its two lobes (8a), in combination with respective contiguous arcuately convergent side faces (8b), acting as supports for said two sole clamp members (7) in their skiing and released positions, respectively, that a housing (4) enclosing both said sole clamp members in their skiing position is mounted as per se known on a base plate (3) provided at a fixed position on said ski, for longitudinal displacement thereon, and that there is provided an approximately rod-shaped control element (9) for actuating said locking element (8), the longitudinal axis of said control element intersecting the axis (12) of said locking element (8) and extending in the longitudinal direction of the plate in the skiing position, said control element (9) being adapted in the pivotally displaced position of said sole plate (20) to take support on one of the two stop portions (4c) of said housing (4) spaced from one another in the transverse direction of the ski.

2. A binding according to claim 1, characterized in that said control element (9) has its end portion facing towards said locking element (8) provided with a bearing eyelet mounted together with said locking element (8) on the axle pin (12) thereof.

3. A binding according to claim 1, characterized in that said stop portions (4c) are formed or provided, respectively, on the lateral inner walls of said housing (4).
4. A binding according to claim 1, characterized in that a displacement limiting boundary (4f) for positioning said housing (4) during length adjustment of the ski binding is provided on the bottom side of the front portion (4e) of said housing (4) in a plane extending transversely of the longitudinal direction of the ski and normal to the top face of the ski.

5. A binding according to claims 1 and 3, characterized in that said housing (4) is provided with a transversely extending inner wall (4j) carrying lateral arcuate cam faces (4d) on which the associated lobe (8a) of said locking element (8) takes support in the laterally pivoted position of said sole plate (20).

6. A binding according to claims 1 and 3, characterized in that said housing (4) has the inner face of its upper portion (4g) as per se known provided with a cam groove (4h) extending along a circular arc portion with its centerline on a circle centered on the axis of said ski-fixed pivot pin (6), said cam groove (4h) being engaged with some play by an upwards directed projection (20m) provided on the upper horizontal portion (20j) of said sole plate (20), and that said housing (4) is slidingly displaceable relative to said base plate (3) in the longitudinal direction of the ski.

7. A binding according to claims 1 and 3, characterized in that the upper horizontal portion (20j) of a carrier element (20f) extends substantially over the width of a front end portion (20a) of said sole plate (20).

8. A binding according to claim 1, characterized in that the arms of each sole clamp member (7) facing towards said locking element (8) have their free end portions provided with a respective downwards directed pin (7a) acting as a further stop member, and that these arms have the sides of their front portions facing towards the longitudinal axis of the ski provided with a respective arcuate cam face (7b) adapted in the skiing position to be engaged by the associated arcuate side face (8b) of said locking element (8), in that each said arcuate cam face (7b) terminates in a locking stop (7c), and in that the end of each said arcuate cam face (7b) opposite said locking stop (7c) is provided with a snap-off edge (7d) by means of which the respective sole clamp member (7) is slidably supported on the associated arcuate side face (8b) of said locking element (8) in the released state of the binding.

## Revendications

1. Fixation de sécurité pour ski, comprenant une plaque de semelle qui peut pivoter dans un plan horizontal autour d'un tourillon assujetti au ski, sur laquelle une chaussure de ski peut être placée, et qui est munie d'une talonnière fixée à la plaque de semelle, en vue de retenir la région extrême de la chaussure de ski située côté emboîtement, ainsi que de deux cale-semelle à deux bras, en vue de retenir le bout de la chaussure, lesdits cale-semelle étant montés sur la plaque de semelle avec faculté de pivotement autour d'axes verticaux, et étant appliqués par un bras de levier contre le bord de la semelle de la chaussure de ski, et contre un élément de verrouillage par leur autre bras de levier, fixation dans laquelle les cale-semelle sont commandés par l'intermédiaire de butées disposées sur le ski, de telle sorte qu'au moins l'un d'entre eux libère le bord de la semelle de la chaussure de ski, après un pivotement de la plaque de semelle d'une ampleur déterminée, caractérisée par le fait que l'élément de verrouillage (8) est monté à pivotement sur un axe supplémentaire (12) qui est disposé, sur la plaque de semelle (20), entre les axes (11) destinés aux cale-semelle (7) parallèlement auxquels il s'étend, l'élément de verrouillage (8) présentant - observé par-dessus - une réalisation sensiblement cordiforme dont la zone de la pointe est biseautée et dont les deux arcs (8a) forment, associativement à des surfaces curvilignes (8b) attenantes et convergentes, les soutiens des deux cale-semelle (7) dans leur position respective de déplacement ou position sortie par pivotement ; par le fait qu'un boîtier (4) coiffant les deux cale-semelle dans la position de déplacement est monté, d'une manière connue par elle-même, avec faculté de coulissement longitudinal sur une plaque de base (3) assujettie au ski ; et par le fait qu'il est prévu un élément de commande (9) sensiblement en forme de barrette qui actionne l'élément de verrouillage (8), dont l'axe longitudinal coupe l'axe (12) de l'élément de verrouillage (8) et s'étend, en position de déplacement, dans le sens longitudinal de la plaque, ledit élément de commande (9) prenant appui, dans la position déviée de la plaque de semelle (20), contre l'une respective des deux butées (4c) du boîtier (4) qui sont distantes - observées dans le sens transversal du ski -.

2. Fixation selon la revendication 1, caractérisée par le fait que l'élément de commande (9) est muni, dans sa région extrême tournée vers l'élément de verrouillage (8), d'un oeillet de montage qui est monté, conjointement à l'élément de vérrouillage (8), sur l'axe (12) de ce dernier.

3. Fixation selon la revendication 1, caractérisée par le fait que les butées (4c) sont respectivement ménagées ou prévues sur les parois internes latérales du boîtier (4).

4. Fixation selon la revendication 1, caractérisée par le fait qu'une limitation de course (4f), située dans un plan s'étendant transversalement par rapport à la direction longitudinale du ski et perpendiculairement à la face supérieure de ce ski, est prévue à la face inférieure du boîtier (4), dans la région antérieure (4e) de celui-ci, en vue du positionnement dudit boîtier (4) lors de l'adaptation en longueur de la fixation de ski.

5. Fixation selon les revendications 1 et 3, caractérisée par le fait que le boîtier (4) est pourvu d'une paroi interne (4j) qui s'étend transversalement et porte, latéralement, une came respective de commande (4d) contre laquelle, après un pivotement sortant latéral de la plaque de semelle (20), prend appui l'arc (8a) de l'élément de verrouillage (8) qui est associé à ladite came.

6. Fixation selon les revendications 1 et 3, caractérisée par le fait qu'il est prévu d'une manière connue par elle-même, à la face interne de la région supérieure (4g) du boîtier (4), une gorge de guidage (4h) qui s'étend le long d'un secteur d'anneau de cercle dont la génératrice longe une circonférence et dont le centre se trouve dans l'axe du tourillon (6) assujetti au ski, gorge de guidage (4h) dans laquelle ' s'engage, avec jeu, une saillie (20m) de la plaque de semelle (20), dépassant vers le haut et prévue dans la région horizontale supérieure (20j) ; et par le fait que le boîtier (4) peut coulisser par rapport à la plaque de base (3) dans le sens longitudinal du ski.

7. Fixation selon les revendications 1 et 3, caractérisée par le fait que la région horizontale supérieure (20j) d'un élément de support (20f) s'étend, pour l'essentiel, sur la largeur d'une région extrême antérieure (20a) de la plaque de semelle (20).

8. Fixation selon la revendication 1, caractérisée par le fait que les bras de chaque cale-semelle (7) qui sont tournés vers l'élément de verrouillage (8) comportent, dans leur région extrême libre, un tenon respectif (7a) dirigé vers le bas et servant de butée supplémentaire ; par le fait que ces bras portent dans leur région antérieure, sur leur côté tourné vers l'axe longitudinal du ski, une came respective (7b) contre laquelle, dans la position de déplacement, l'élément de verrouillage (8) est appliqué par sa surface curviligne associée (8b) ; par le fait que chaque came (7b) s'achève par un mentonnet de verrouillage (7c) ; et par le fait que chaque came (7b) présente, à son extrémité tournée à l'opposé du mentonnet de verrouillage (7c), une arête de désencliquetage (7d) par laquelle, dans la position déclenchée de la fixation, le cale-semelle (7) est en appui, avec mobilité coulissante, le long de la surface curviligne (8b) de l'élément de verrouillage (8).
